# EUROPÄISCHE PATENTSCHRIFT

(11) **EP 0 067 188 B1**
(45) Veröffentlichungstag und Bekanntmachung des Hinweises auf die Patenterteilung: **12.02.1986**
(21) Anmeldenummer: 82900102.3
(22) Anmeldetag: 16.12.1981
(51) Int. Cl.: A63D 15/00

(54) **BILLARDTISCH**
BILLARD TABLE
TABLE DE BILLARD

(30) Priorität: 18.12.1980 DE 8033654 U; 23.10.1981 DE 8130926 U
(43) Veröffentlichungstag der Anmeldung: 22.12.1982
(73) Patentinhaber: MICHOW, Heinrich, D-2000 Hamburg 1 (DE)
(72) Erfinder: MICHOW, Heinrich, D-2000 Hamburg 1 (DE)
(74) Vertreter: Glaeser, Joachim, Dipl.-Ing.
(86) Internationale Anmeldenummer: EP8100198
(87) Internationale Veröffentlichungsnummer: WO8202002

## Beschreibung

Die Erfindung bezieht sich auf einen für die Aufstellung im Freien vorgesehenen Billardtisch, welcher aus einer Tischplatte mit einer Umrandung und aus Füßen besteht, auf denen die Tischplatte ihrerseits aufliegt.

Üblicherweise werden Billardtische aus Holz gefertigt, sie können den höchsten Anforderungen beim Spiel genügen, sie sind jedoch in keiner Weise für den Einsatz im Freien geeignet. Allein sohon die Luftfeuchtigkeit, geschweige denn Regen, würde dazu führen, daß sich die Tischplatte verzieht, so daß schon nach kurzer Zeit der Billardtisch für das Billardspiel nicht geeignet ist.

Gemäß der Erfindung soll nun ein Billardtisch geschaffen werden, der zur Aufstellung im Freien geeignet ist, und der zudem noch mit verhältnismäßig geringer Wartung über praktisch unbegrenzte Zeit benutzt werden kann.

Erreicht wird dies durch die Kombination der im Anspruch 1 angegebenen Merkmale.

Die Ausbildung der Tischplatte und der Füße aus einem Stück ergibt die Möglichkeit, den Billardtisch bei der Montage im Freien so aufzustellen, daß die obere glatte Fläche der Tischplatte in der Horizontalen ausgerichtet ist und auch in Zukunft verbleibt. Bei mehrteiligen Billardtischen könnte sich im Laufe der Zeit in den Verbindungsstellen zwischen Tischplatte und den Füßen Änderungen ergeben, die den Billardtisch nach relativ kurzer Zeit mehr oder weniger unbrauchbar machen. Die Verwendung einer Auflageplatte aus beflocktem Kunststoff ergibt eine Spielfläche, die in ihren Eigenschaften verhältnismäßig viel Ähnlichkeit mit einem Billardfilz hat, der auf Billardtischen im Inneraum verwendet werden kann.

Nach einer Ausführungsform der Erfindung wird die für den Billardtisch so wichtige Umrandung aus Gummi oder einem elastomeren Material hergestellt, wobei es sich um Profilteile handelt, die mit üblichen Mitteln im Beton verankert sind.

Gemäß der Erfindung liegt auf der Oberfläche des Billardtisches eine Gummiplatte oder eine Platte aus elastomerem Material, Kunststoff, Sportflächenbelagsmaterial, Tennishallenfilz oder aber eine mit Kunststoffasern elektrostatisch beflockte Kunststoffplatte, so daß in jedem Fall eine wasserabstoßende Oberfläche vorhanden ist, die zudem leicht von Oberflächenwasser befreit und gereinigt werden kann.

Dieser Auflageteil kann nach einer bevorzugten Ausführungsform der Erfindung direkt auf die aus Beton bestehende Oberfläche der Tischplatte aufgeklebt werden, es reicht jedoch aus, ihn aufzulegen, was insbesondere dann vorteilhaft ist, wenn eine zweiseitig beflockte Kunststoffplatte verwendet wird, so daß das Austauschen der benutzten Seite gegen die noch nicht benutzte Seite leicht möglich ist.

Gemäß der Erfindung können in der Tischplatte oder auch in den Umrandungsteilen Wasserabläufe vorhanden sein, so daß das sich auf der Tischplatte bzw. der Bedeckungsschicht sammelnde Wasser leicht in diese Abläufe mit Hilfe eines Wischers oder dergl. geleitet werden kann. Darüber hinaus können auch die für das Poolbillard erforderlichen Löcher dazu dienen, Oberflächenwasser ablaufen zu lassen. Die im Anschluß an die Löcher bzw. Taschen vorgesehenen Auffangteile für die Kugeln können dabei im Anschluß an die Löcher bzw. Taschen so ausgebildet sein, daß sie die Kugeln auffangen, hindurchlaufendes Regenwasser jedoch nach unten ablaufen lassen.

Nach einer Ausführungsform der Erfindung wird die für den Billardtisch so wichtige Umrandung aus Gummi oder einem elastomeren Material hergestellt, wobei es sich um ein Profilteil handelt, das auf Grund seiner Form im Beton fest verankert ist. Dabei wird ein Vorsprung mit Hinterschneidung an der unteren Begrenzungsfläche des Umrandungsteiles zwecks Verankerung in die für die Herstellung des Billardtisches vorgesehene Form eingesetzt. Beim Schütten des Betons umschließt der Beton einen vorspringenden Teil des Profils, so daß die Umrandung unlösbar mit dem Beton verbunden ist.

An den Füßen des Billardtisches gemäß der Erfindung können im Abstand zueinander angeordnete Höhenverstellteile vorgesehen sein. Es kann sich hierbei um die aus anderem Zusammenhang bekannten Höhenverstellteile handeln, welche im wesentlichen aus einem Gewindebolzen und einem Auflager bestehen, wobei der Gewindebolzen je nach Wunsch mehr oder weniger tief in den Fuß eingeschraubt werden kann, um auf diese Art und Weise eine genaue Ausrichtung der Tischplatte bzw. der Umrandung zu ermöglichen. Zu diesem Zweck können im Billardtisch gemäß der Erfindung, in der Umrandung oder auch im Tisch selbst Libellen angebracht sein, so daß der Einstellvorgang leicht durchgeführt werden kann. Zu diesem Zweck können in der Umrandung oder in dem Beton der Tischplatte Aussparungen vorgesehen sein, und in diese Aussparungen werden die Libellen so eingebracht, daß sie in bezug auf die Oberfläche einwandfrei die horizontale Lage anzeigen können.

Schließlich können auch an einer Tischplatte oder an der Umrandung an der einen kleinen Seite des Billardtisches gemäß der Erfindung die üblichen Spielstandsanzeigeteile vorhanden sein.

Aus der US-A-1 625 265 ist ein plattenförmiges Spielfeld oder Bett aus Beton bekannt, welches zum Golfspielen benutzt werden soll. Am Rand des Bettes befinden sich Vorsprünge, die als Fußteile zur Auflagerung des Bettes dienen sollen. Das Bett selbst befindet sich aufgrund dieser Ausbildung nur wenige Zentimeter oberhalb des Fußbodens.

Aus den US-A-3 876 202 und US-A-1 524 758 sind Billardtische bekannt, welche mehrteilige Umrandungsteile aufweisen. Diese Teile müssen daher in einem komplizierten Arbeitsvorgang hergestellt werden, um den eigentlichen Umrandungsteil und die sog. Bande miteinander zu befestigen.

Aus der US-A-3 729 192 ist ein zusammensetzbarer Billardtisch bekannt, bei dem sich unterhalb der Tischplatte und im Abstand zu der Umrandung geneigte Kanäle für die Rückführung der Kugeln befinden.

Die Erfindung wird nachstehend an Hand der Zeichnung beispielsweise erläutert.
Figur 1 zeigt eine seitliche Ansicht eines Billardtisches gemäß der Erfindung, wobei die Umrandung teilweise weggelassen worden ist, um eine klare Darstellung zu erhalten.
Figur 2 zeigt eine Teilquerschnittsansicht der Umrandung in vergrößertem Maßstab.

In der Figur 1 ist mit 11 die Tischplatte eines Billardtisches 10 gemäß der Erfindung gezeigt. An der Tischplatte 11 befinden sich zwei als U-Rahmen ausgebildete Füße 12, von denen nur einer gezeigt ist. Die Füße 12 ruhen auf einem horizontal ausgerichteten Untergrund. Die Tischplatte 11 und die Füße 12 bestehen vorzugsweise aus Sichtbeton, wobei diese Teile durch einen einzigen Formvorgang hergestellt werden, so daß man bei dem Billardtisch 10 gemäß der Erfindung von einem einstückigen Teil sprechen kann.

In der Fig. 1 ist mit 14 eine Auflageplatte aus Kunststoff gezeigt, welche auf die abgeschliffene Oberfläche der Tischplatte 11 aufgelegt worden ist.

In der Tischplatte sind Löcher bzw. Taschen vorhanden, welche beim Poolbillard eine definierte Rolle spielen, nämlich Kugeln aufzunehmen und sie in einseitig offenen Kanälen 23 zu sammeln, welche an der offenen Seite Ränder 24 aufweisen, damit die Kugeln nicht herausfallen können. Die Kanäle 23 befinden sich in Umrandungsteilen 15, und zwar unterhalb der Tischplatte 11. Sie weisen Gefälle auf, damit die Kugeln nach Passieren der Taschen sich zufolge des Gefälles an einer bestimmten von außen zugänglichen Stelle sammeln.

Für das Billardspiel selbst ist die Umrandung bzw. Bande von größter Bedeutung, weil sie im Spiel dazu dient, eine auftreffende Kugel zurückzustoßen, ohne diese abzubremsen oder dieser einen Drall zu erteilen. Zu diesem Zweck muß die Umrandung eine bestimmte Form haben, so daß die Kugel etwa in der Höhe des halben Durchmessers an einer Kante mit Linienberührung anstößt. Gemäß der Erfindung werden Umrandungsteile 15 aus geschäumtem Kunststoff verwendet (z. B. aus Polyurethanschaum).

Die Umrandung 15 selbst kann aus einer Mehrzahl von Einzelteilen hergestellt werden. Wegen der Größe der vorgeschriebenen Billardtische empfiehlt sich für die beiden Stirnseiten jeweils ein Umrandungsteil und für die beiden sich gegenüberliegenden Längsseiten empfehlen sich zwei gleich große Umrandungsteile. Die Umrandungsteile selbst werden in einer Form hergestellt und können mit Hilfe von Schrauben 21 od. dgl. an der Seite der Tischplatte 11 lösbar befestigt werden. Es können dabei nicht gezeigte Anschlag- und Auflagerteile vorgesehen sein, damit die Kante 22 der Umrandungsteile 15 eine genau definierte Lage hinsichtlich ihrer Höhe und hinsichtlich ihrer horizontalen Erstreckung einnimmt. Beispielsweise kann ein Anschlagteil direkt an dem Umrandungsteil 15 ausgebildet sein, so daß in der gezeigten Lage der Umrandungsteil 15 nicht direkt auf dem Auflager 14, sondern vielmehr auf einem Auflagerteil aufliegt. Das gleiche trifft zu für die Befestigung des Umrandungsteils 15 in seitlicher Richtung, auch dort könnte zwischen der Seitenerstreckung der Tischplatte 11 und dem Umrandungsteil ein Zwischenlagerteil definierter Größe vorhanden sein.

Nach dem Schleifen der Oberfläche der Tischplatte 11 wird auf diese die Auflagerplatte 14 aufgelegt. Es kann sich hierbei vorzugsweise um eine sog. Kunstfilzplatte handeln, welche mit Hilfe eines elektrostatischen Beflockungsverfahrens aus Fasern hergestellt worden ist, die an der Oberfläche oder an den beiden Oberflächen einer entsprechenden Kunststoffplatte befestigt sind. Für die Erfindung ist besonders vorteilhaft, eine zweiseitig beflockte Kunststoffplatte 14 zu verwenden, da diese bei einer Zerstörung oder Beschädigung nach einer gewissen Betriebszeit einfach dadurch ausgewechselt werden kann, daß der Auflagerteil 14 gewendet wird und eine unversehrte Oberfläche zum weiteren Spiel zur Verfügung gestellt wird.

Aus Fig. 2 ist zu ersehen, auf welche Art und Weise ein Umrandungsteil 15 mit der Tischplatte 11 nach einer abgewandelten Ausführungsform in eine feste Verbindung gebracht werden kann. Der Umrandungsteil besteht aus elastomerem Material und ist einstückig mit einem Vorsprung 17 ausgebildet, der an der unteren Begrenzungsfläche nach unten vorsteht und zum eigentlichen Umrandungsteil eine Hinterschneidung 18 aufweist. Im fertiggestellten Zustand wird der Vorsprung 17 von dem Betonwerkstoff der Tischplatte 11 umgeben, so daß eine feste und definierte Verbindung zwischen der Umrandung 15 und der Tischplatte 11 gebildet ist.

## Patentansprüche

1. Billardtisch zur Aufstellung im Freien, aufweisend eine Tischplatte (11) und Füße (12) aus Beton, eine Auflageplatte (14) und eine Umrandung (15), wobei die Tischplatte (11) eine obere, glatte Oberfläche aufweist, die an ihrem Umfang durch Kanten und Seitenteile begrenzt ist, welche von den Kanten nach unten vorstehen, wobei die Auflageplatte (14) als plattenförmiger Teil ausgebildet ist, der oberhalb der oberen glatten Fläche der Tischplatte (11) angeordnet ist und sich bis zu den Kanten der oberen glatten Oberfläche erstreckt, und wobei Befestigungsteile (21) vorgesehen sind, um die Umrandung (15) an den Seitenteilen der Tischplatte (11) zu befestigen und die oberen Teile der Umrandung (15) oberhalb der Kanten der Tischplatte (11) und der Auflageplatte (14) derart festzuhalten, dass die Auflageplatte (14) zwischen der Kante (22) der Umrandung (15) und der oberen glatten Fläche der Tischplatte (11) eingeklemmt wird, dadurch gekennzeichnet,
daß die Tischplatte (11) und die Füße (12) einstückig ausgebildet sind,
die Auflageplatte (14) aus beflocktem Kunststoff besteht,
die Umrandung (15) wenigstens teilweise aus Hartschaumkunststoff gebildet ist,
die Umrandung (15) aus einstückig gebildeten seitlichen, oberen und unteren Teilen gebildet ist,
und daß die unteren Teile der Umrandung (15) sich unterhalb der Seitenteile der Tischplatte (11) nach innen in Richtung auf die Füße (12) erstrecken und Kanäle (23) und Ränder (24) unterhalb der Seitenteile der Tischplatte (11) bilden, wobei die Kanäle (23) Gefälle zu einer oder mehreren Stellen aufweisen.

2. Billardtisch nach Anspruch 1, dadurch gekennzeichnet, daß die Umrandung (15) aus einem elastomeren Material besteht und in den Beton der Tischplatte (11) fest eingebettet ist.

3. Billardtisch nach Anspruch 2, gekennzeichnet durch einen Vorsprung (17) mit Hinterschneidung (18) an der unteren Begrenzungsfläche des Umrandungsteils (15) zwecks Verankerung in der Tischplatte (11).

## Claims

1. A billiard table to be set up outdoors, comprising a table plate or slab (11) and legs (12) of concrete, a covering element or plate (14) and a framing (15), the table plate or slab (11) having a smooth top surface, which is defined at its circumference by edges and side parts which project from the edges downwardly, the covering element or plate (14) being configurated as a plate-shaped part to be placed over the smooth top surface of the table plate or slab (11) and extending up to the edges of the smooth top surface, and fastening means (21) being provided for fastening the framing (15) to the side parts of the table plate or slab (11) and for holding the upper parts of the framing (15) above the edges of the table plate or slab (11) and the covering element or plate (14) in such a manner that the covering element or plate (14) is clamped between the edge (22) of the framing (15) and the smooth top surface of table plate or slab (11), characterized in that
the table plate or slab (11) and the legs (12) are formed in one piece,
the covering element or plate (14) is of plastic material covered by flocking,
the framing (15) is at least partly made of hard foamed plastics,
the framing is composed of side, upper and lower parts formed in one piece,
and in that the lower parts of the framing (15) underneath the sides of the table plate or slab (11) extend inwardly in direction to the legs (12) and form channels (23) and edges (24) underneath the side parts of the table plate or slab (11), the said channels (23) sloping towards one point or several points.

2. A billiard table according to claim 1, characterized in that the framing (15) consists of an elastomeric material and is fixedly embedded in the concrete of the table plate or slab (11).

3. A billiard table according to claim 2, characterized by a projection (17) with an undercut (18) at the bottom surface of the framing part (15) for the anchoring in the table plate or slab (11).

## Revendications

1. Table de billard destinée à être installée en plein air, comportant un panneau de table (11) et des pieds (12) en béton, une plaque d'appui (14) et une bordure (15), le panneau de table (11) comportant une surface supérieure lisse qui est délimitée sur sa périphérie par des arêtes et des parties latérales, qui font saillie des arêtes vers le bas, la plaque d'appui (14) étant agencée comme une partie en forme de plaque qui est disposée au-dessus de la surface supérieure lisse du panneau de table (11) et qui s'étend jusqu'aux arêtes de la surface supérieure lisse, tandis qu'il est prévu des parties de fixation (21) pour fixer la bordure (15) sur les parties latérales du panneau de table (11) et les parties supérieures de la bordure (15) sont maintenues au-dessus des arêtes du panneau de table (11) et de la plaque d'appui (14) de telle sorte que la plaque d'appui (14) soit bloquée entre l'arête (22) de la bordure (15) et la surface supérieure lisse du panneau de table, caractérisée en ce que
le panneau de table (11) et les pieds (12) forment un ensemble monobloc,
la plaque d'appui (14) est constituée d'une matière plastique floquée,
la bordure (15) est constituée au moins en partie d'une mousse dure de matière plastique,
la bordure (15) est constituée de parties latérales, supérieures et inférieures réalisées de façon monobloc, et
en ce que les parties inférieures de la bordure (15) s'étendent en dessous des parties latérales du panneau de table (11) vers l'intérieur en direction des pieds (12) et forment des canaux (23) et des bords (24) en dessous des parties latérales du panneau de table (11), lesdits canaux (23) comportant des parties inclinées jusqu'à un ou plusieurs endroits.

2. Table de billard selon la revendication 1, caractérisée en ce que la bordure (15) se compose d'une matière élastomère et est noyée solidement dans le béton du panneau de table (11).

3. Table de billard selon la revendication 2, caractérisée par une saillie (17) comportant une dépouille (18) sur la surface inférieure de délimitation de la partie de bordure (15) en vue d'un ancrage dans le panneau de table (11).
